# FASCICULE DE BREVET EUROPEEN

(11) **EP 0 058 626 B1**
(45) Date de publication et mention de la délivrance du brevet: **09.01.1985**
(21) Numéro de dépôt: 82430004.0
(22) Date de dépôt: 11.02.1982
(51) Int. Cl.: B63B 1/02, B63B 1/18

(54) **Dispositif stabilisateur d'embarcations**
Stabilisierungsvorrichtung für ein Boot
Stabilizing device for a dinghy

(30) Priorité: 13.02.1981 FR 8103038
(43) Date de publication de la demande: 25.08.1982
(73) Titulaire: Carbonel, Claude, 13001 Marseille (FR)
(72) Inventeur: Carbonel, Claude, 13001 Marseille (FR)
(74) Mandataire: Roman, Alphonse

## Description

L'objet de l'invention concerne un dispositif stabilisateur d'embarcations.

Il est destiné à l'équipement des navires pourvus de coques en V afin d'assurer leur stabilisation à l'arrêt.

Dans les dispositifs connus on utilise généralement un tunnel ou water-ballast implanté le long de la quille ou dans la coque.

Parmi les moyens généralement utilisés, tel que le brevet USA A 4 048 939 les décrit, on a essayé d'obtenir qu'à l'arrêt, le bateau repose sur son fond alors qu'en état de marche seule la surface inférieure de la caréne devienne porteuse, on a alors pensé à utiliser un élément tubulaire.

Cet élément tubulaire peut être pourvu d'une large ouverture à l'arrière et d'un évent à l'avant.

Ces équipements pour être efficaces provoquaient une augmentation du déplacement par entrée d'eau dans le bateau, lequel alourdi ne pouvant plus éviter l'effet des vagues à l'arrêt.

Ce tunnel crée un axe longitudinal qui facilite le retournement latéral de l'embarcation.

Il diminue le creux tout en relevant le centre de gravité, ce qui entraîne une perte de stabilité. Lors du démarrage, l'eau contenue dans cette capacité ne se vide pas instantanément de sorte que le déplacement demande une consommation d'énergie importante. Par contre si on s'arrête en cours de démarrage, l'eau restant dans le tunnel partiellement vide s'évacue rapidement vers l'avant et fait piquer de nez le bateau qui de ce fait doit avoir un franc-bord plus élevé et un poids plus important.

Le dispositif suivant l'invention supprime ces inconvénients et permet de conserver à l'embarcation un carénage en V présentant un maximum de qualités marines en ordre de marche tout en lui conférant à l'arrêt la stabilité que présentent les bateaux à fond plat.

Il est constitué par un fond plat de forme triangulaire sous lequel est positionnée capacité de section triangulaire à ouverture totale à la hauteur de la base du panneau arrière représentant la grande base, alors que le volume et la largeur de cet élément prismatique ou pyramidal va en s'amincissant pour se terminer en pointe à l'avant en se prolongeant par un conduit débouchant dans un évent longeant l'étrave jusqu'à sa partie haute.

Sur les dessins annexés, donnés à titre d'exemple non limitatif, d'une des formes de réalisation de l'objet de l'invention :
La figure 1 représente vue en élévation et de profil la coque en V.
Les figures 2 et 3 montrent vue en élévation les faces avant et arrière du bateau.
Les figures 4 et 5 sont des vues en plan par en dessous et en perspective de la capacité formant le profil en V de section triangulaire.
Les figures 6, 7, 8 représentent les positions prises par l'élément stabilisateur lors du déplacement de l'embarcation.

L'embarcation 1 comporte un carénage en V et un plancher oblique 2 incliné de l'arrière 3 vers l'avant 4.

Ce plancher étanche triangulaire forme le fond du bateau.

Il constitue avec le carénage un profilage en V dont la capacité 6 de section triangulaire 7 à ouverture totale prolonge le panneau arrière 5 (fig. 2).

Le volume de cette capacité triangulaire est de section pyramidale ou prismatique a un volume dégressif (fig. 4, 5) de sorte que le point terminal de l'arête 4 se continue par le profil de l'étrave 9 qui prolonge l'arête du V et se termine par un conduit 10 débouchant dans un évent 11.

Cette mise à l'air libre peut servir de puits à chaînes.

L'eau circule librement dans cette capacité 6, mais y demeure d'une façon statique.

Pendant l'arrêt (fig. 1, 6) le bateau ne pèse que son propre poids et ne déplace également que son propre poids en eau.

Il flotte sur son plancher plat, alors que l'eau remplit intégralement la capacité 6.

Sa stabilité est celle d'un bateau à fond plat.

Seul un effet d'ancre flottante peut s'ajouter par réaction en cas de déplacement du fond arrière de la caréne en V baignant dans l'eau. En aucun cas, l'eau n'agit comme lest.

Par contre lors du démarrage (fig. 7), sous l'effet d'une force le poussant vers l'avant, s'effectue une translation de stabilité de formes à l'arrêt ou une stabilité dynamique de portance due au profil des fonds de la caréne en V.

Il y a alors suppression de l'effet d'ancre flottante. L'eau reste sur place et le bateau sort de l'eau.

On supprime toutes les réactions que créerait un lest.

Les effets secondaires dus aux frottements sont à éliminer au maximum de façon à ne pas déranger l'eau qui ne fait pas partie du bateau, ainsi l'évent 11 sert à empêcher une pression ou dépression de l'air qui pourrait déranger l'eau.

Enfin, en ordre de marche la stabilité est uniquement assurée (fig. 8) par la portance de la caréne en V.

Toutefois les formes, dimensions et dispositions des différents éléments, pourront varier dans la limite des équivalents, comme d'ailleurs les matières obtenues pour leur fabrication sans changer pour cela la conception générale de l'invention qui vient d'être décrite.

## Revendications

Dispositif permettant de conserver à une embarcation un carénage en V présentant un maximum de qualités marines en ordre de marche tout en lui conférant à l'arrêt la stabilité que présentent les bateaux à fond plat, le dispositif formant la surface inférieure du carénage comporte une capacité se prolongeant vers la partie avant avec dégressivité progressive et est pourvu d'une ouverture à l'arrière et d'un évent à l'avant, se caractérisant par un fond plat de forme triangulaire sous lequel est positionnée une capacité (6) de section triangulaire (7) à ouverture totale à la hauteur de la base alors que le volume et la largeur de cet élément prismatique ou pyramidal va en s'amincissant pour se terminer en pointe à l'avant en se prolongeant par un conduit (10) débouchant dans un évent (11) longeant l'étrave (9) jusqu'à sa partie haute.

## Claims

Device permitting to provide for a small craft a V-careenage presenting a maximum of sea-going qualities when in motion whilst conferring on it, when at rest, the stability obtained with flat bottomed boats, the device forming the lower surface of the careenage comprising a chamber which extends towards the forward part with progressive reduction in size and is provided with an opening at the rear and a vent hole at the front, characterised by a flat bottom of triangular shape under which is disposed a chamber (6) of triangular section (7) with total opening at the level of the bottom, the volume and width of this prismatic or pyramidal element becoming less to terminate as a point at the front and it being extended by a conduit (10), opening at a vent hole (11), lying along the stem (9) to its upper part.

## Patentansprüche

Vorrichtung an einem Boot, die diesem im Fahrzustand die Beibehaltung der V-Form des Unterwasserschiffs für maximale Seetüchtigkeit und gleichzeitig bei Stillstand die Aufrechterhaltung der einem Flachbodenboot eigenen Stabilität ermöglicht, wobei die Vorrichtung die Unterfläche des Rumpfs bildet und einen Hohlraum umschließt, der sich nach vorn zunehmend verjüngt und mit einer Öffnung am hinteren Ende und einem Entlüftungsloch am vorderen Ende versehen ist, gekennzeichnet durch einen flachen Boden von Dreiecksform, unter welchem sich ein Hohlraum (6) von Dreiecksquerschnitt (7) mit voller Öffnung in der Höhe der Basis befindet, während der Rauminhalt und die Weite dieses prismatischen oder pyramidenförmigen Hohlraums immer mehr abnimmt, im Bug in eine Spitze ausläuft und in eine Leitung (10) übergeht, die in ein Entlüftungsloch (11) ausmündet und an dem Vordersteven (9) bis zu dessen oberem Abschnitt entlangläuft.
